# EUROPÄISCHE PATENTSCHRIFT

(11) **EP 1 096 115 B1**
(45) Veröffentlichungstag und Bekanntmachung des Hinweises auf die Patenterteilung: **10.07.2002**
(21) Anmeldenummer: 99122662.2
(22) Anmeldetag: 15.11.1999
(51) Int. Cl.: F01L 13/00

(54) **Mechanische Regelung der Hubverstellung des Einlassventils eines Verbrennungsmotors**
Mechanically controlled intake valve lift in an internal combustion engine
Dispositif de régulation mécanique de la levée de soupape de moteur à combustion interne

(30) Priorität: 29.10.1999 EP 99121609
(43) Veröffentlichungstag der Anmeldung: 02.05.2001
(73) Patentinhaber: STS System Technology Services GmbH, 50668 Köln (DE)
(72) Erfinder: Morrn, Bernhard, 53721 Siegburg (DE)
(74) Vertreter: Wolff, Felix, Dr.

(56) Entgegenhaltungen:
- EP-A- 0 780 547
- DE-A- 2 951 361
- DE-A- 19 708 484

## Beschreibung

Die vorliegende Erfindung betrifft eine mechanisch regelbare Ventilhubverstellung (siehe EP-A-780 547). Die vorliegende Erfindung betrifft ferner einen Verbrennungsmotor mit einer mechanisch regelbaren Ventilhubverstellung und ein Verfahren zum Regeln der Ventilhübe in Verbrennungsmotoren.

Bei Verbrennungsmotoren tritt bei einem Lastwechsel von Voll- auf Teillast ein Unterdruck in den Zylindern auf, durch den mehr Kraftstoff als benötigt in die Zylinder gesaugt wird. Dadurch erhöht sich der Kraftstoffverbrauch des Verbrennungsmotors, und es gelangt gegebenenfalls unverbrannter Kraftstoff in die Umwelt.

Es besteht deshalb die Aufgabe, eine Vorrichtung zur Verfügung zu stellen, mit der der Kraftstoffverbrauch eines Verbrennungsmotors reduziert werden kann.

Diese Aufgabe wird durch die Bereitstellung einer mechanisch regelbaren Ventilhubverstellung gemäß Anspruch 1 und Anspruch 2 und durch ein Verfahren gemäß Anspruch 10 gelöst.

In der Ausführungsform gemäß Anspruch 2 weist die erfindungsgemäße Ventilhubverstellung zusätzlich einen Rollenschlepphebel auf, der einerseits mit der Arbeitskurve des Hubhebels zusammenwirkt und von diesem angetrieben wird und andererseits mit dem Ventil zusammenwirkt und dieses bewegt.

Erfindungsgemäß weist die Ventilhubverstellung ein Mittel auf, mit dem der Hubhebel drehbar und in einer Kulisse verschieblich gelagert ist. Vorzugsweise ist dieses Mittel eine Rolle.

Die Kulisse nimmt das Mittel auf und stellt somit dessen Führung dar, innerhalb derer sich das Mittel und mit ihm der Hubhebel unter Druck und/oder Zug verschiebt. Die Kulisse kann eine beliebige Form aufweisen, die vom Fachmann so gewählt wird, daß der Hubhebel vorzugsweise entlang einer bestimmten Geraden und/oder Kurve verschiebbar ist.

Vorzugsweise hat die Kulisse jedoch eine im wesentlichen rechteckige Form, wobei die kurzen Seiten des Rechtecks vorzugsweise in Form eines Halbkreises gestaltet sind. Diese Form der Kulisse eignet sich insbesondere zur Aufnahme von Rollen. Diese Kulisse kann horizontal oder vertikal oder in einem beliebigen Winkel zur Horizontalen bzw. Vertikalen angeordnet sein.

Ebenfalls bevorzugt hat die Kulisse die Form eines Kreisbogens, dessen Form vorzugsweise durch die Geometrie des Rollenschlepphebels, insbesondere durch die Rolle des Rollenschlepphebels definiert ist. Durch diese Gestaltung der Kulisse ist es z.B. möglich, einen sogenannten 0-Hub zu realisieren, bei dem das jeweilige Ventil völlig geschlossen bleibt.

Bei zwei Einlaßventilen pro Zylinder ist die Form der Kulisse, die dem jeweiligen Ventil zugeordnet ist, vorzugsweise unterschiedlich, wodurch sich unterschiedliche Hubcharakteristika pro Ventil realisieren lassen.

In einer bevorzugten Ausführungsform weist die erfindungsgemäße Ventilhubverstellung zwei Mittel auf, die mit dem Hubhebel zusammenwirken und diesen in der Kulisse verschieben bzw. diesen an einer bestimmten Stelle in der Kulisse für eine gewisse Zeit fixieren. Ein Mittel ist vorzugsweise eine Exzenterwelle, das andere Mittel ist vorzugsweise eine Rückstellfeder, wobei die Rückstellfeder den Hubhebel gegen die Exzenterwelle und gegen die Nockenwelle drückt. Bei mehreren Exzenterwellen kann deren Form jeweils unterschiedlich sein, um unterschiedliche Hubcharakteristika pro Ventil zu erreichen.

Der Fachmann versteht, daß die Verschiebung des Hubhebels in der Kulisse auch z.B. mit zwei Rückstellfedern oder mit zwei Exzenterwellen oder jedem beliebigen Mittelpaar erzielt werden kann, mit dem gegenläufige Kräfte auf den Hubhelhebel ausgeübt werden können, die den Hubhebel fixieren bzw. innerhalb der Kulisse verschieben.

Vorzugsweise wird die Exzenterwelle durch einen Elektromotor, einen Schrittmotor und/oder durch ein Schnecken- oder Zahnradgetriebe angetrieben. In einer vorteilhaften Ausführungsform befindet sich die Mittelachse des Mittels, das mit der Nockenwelle zusammenwirkt, auf einer horizontalen Ebene mit der Mittelachse der Nockenwelle.

In einer anderen vorteilhaften Ausführungsform befindet sich die Mittelachse des Mittels, das mit der Nockenwelle zusammenwirkt, unterhalb der Mittelachse der Nockenwelle.

Vorzugsweise ist das Mittel, das mit der Nockenwelle zusammenwirkt, eine Rolle.

Die erfindungsgemäße Ventilsteuerung eignet sich für Ventile beliebiger Art. Vorzugsweise sind die Ventile jedoch Ventile von Verbrennungsmotoren, besonders bevorzugt Einlaßventile von Verbrennungsmotoren.

Ein weiterer Gegenstand der vorliegenden Erfindung betrifft deshalb einen Verbrennungsmotor, der mindestens eine erfindungsgemäße Ventilsteuerung aufweist.

Vorzugsweise sind mindestens 4, besonders bevorzugt 6, 8 oder 12 erfindungsgemäße Ventilsteuerungen in dem Verbrennungsmotor vorhanden.

In einem solchen Verbrennungsmotor sind die Hubhebel vorzugsweise drehbar auf einer Welle gelagert, deren Enden in Kulissen geführt wird, die sich in dem Zylinderkopf befinden. In diesem Fall weist der Zylinderkopf einen speziellen Lagerdeckel auf.

Ein weiterer Gegenstand der vorliegenden Erfindung ist ein Verfahren zur Steuerung des Hubes eines Einlaßventiles eines Verbrennungsmotors unter Verwendung der erfindungsgemäßen Ventilsteuerung, bei dem der Hubhebel entsprechend der Leistungsanforderung an den Verbrennungsmotor in der Kulisse verschoben wird.

Bei Teillast wird der Hubhebel so verschoben und für eine gewisse Zeit in dieser Stellung gehalten, daß das Ventil oder der Rollenschlepphebel mit einem Teil der Arbeitskurve des Hubhebels in Kontakt steht, der einen reduzierten Hub des Ventils bewirkt.

Bei Vollast wird der Hubhebel so verschoben und für eine gewisse Zeit in dieser Stellung gehalten, daß das Ventil oder der Rollenschlepphebel mit einem Teil der Arbeitskurve des Hubhebels in Kontakt steht, der den maximalen Hub des Ventils bewirkt.

Die vorliegende Erfindung hat den Vorteil, daß der Ventilhub je nach Leistungsanforderung vergrößert oder verringert werden kann. Durch die erfindungsgemäße Ventilhubverstellung wird die Ladungswechselarbeit in Otto-Motoren reduziert und es ergeben sich Kraftstoffeinsparungen bis zu 10% im Vergleich zur Ventilsteuerung gemäß dem Stand der Technik. Die mechanische Steuerung ist wesentlich einfacher und damit kostengünstiger herzustellen als z. B. elektronische Steuerungen des Ventilhubes. Die erfindungsgemäße Ventilsteuerung ist sehr robust und nicht wartungsanfällig.

Im folgenden wird die Erfindung anhand der Figur 1 erläutert. Diese Erläuterungen sind lediglich beispielhaft und schränken den allgemeinen Erfindungsgedanken nicht ein.

In **Figur 1** ist die erfindungsgemäße Ventilsteuerung dargestellt. Ein Hubhebel 1 ist mit der Rolle 2 in einer Kulisse 3 (nur teilweise dargestellt) verschieblich gelagert. Der Fachmann erkennt, daß die Rolle auch eine Welle sein kann, auf der jeder Hubhebel drehbar gelagert ist. Der Hubhebel wird durch die Exzenterwelle 5 und die Rückstellfeder 5 in der Kulisse verschoben. Die Richtung, in der der Hubhebel in der Kulisse verschoben wird, ist durch die Linie 14 dargestellt. Der Fachmann versteht, daß der Hubhebel 1 durch die beiden Mittel 5 auch in einer bestimmten Position innerhalb der Kulisse gehalten werden kann. Die Exzenterwelle wird durch einen Schrittmotor (nicht dargestellt) angetrieben.

Desweiteren verfügt der Hubhebel 1 über eine weitere Rolle 9, die mit der Nockenwelle 6 zusammenwirkt, und die den Hubhebel 1 antreibt.

Im unteren Teil weist der Hubhebel 1 eine Arbeitskurve 4 auf, die näherungsweise die Form einer Parabel hat. Diese Arbeitskurve steht in Kontakt mit der Rolle 15, die an dem Rollenschlepphebel 7 angebracht ist. Der Rollenschlepphebel 7 wiederum bewegt das Ventil 8.

Je nach Platzverhältnissen befindet sich die Mittelachse 13 der Rolle 9 unterhalb der Mittelachse 10 der Nockenwelle 6, oder die Mittelachse 13 der Rolle 9 ist, wie gestrichelt dargestellt, in derselben horizontalen Ebene wie die Mittelachse 10 der Nockenwelle 6 angeordnet.

Wird z. B. ein Verbrennungsmotor in Teillast betrieben, wird der Hubhebel 1 in der Kulisse 3 so verschoben, daß der Rollenschlepphebel 7 mit dem linken Teil 11 der Arbeitskurve 4 zusammenwirkt, so daß der Hub des Ventils 8 reduziert ist. Bei Volllast hingegen wird der Hubhebel 1 in der Kulisse 3 so verschoben, daß der rechte Teil 12 der Arbeitskurve 4 mit dem Rollenschlepphebel 7 in Kontakt steht, so daß der Hub des Ventils 8 maximal ist.

## Patentansprüche

1. Mechanisch regelbare Ventilhubverstelluhg mit:
- Einem Hubhebel (1), der
- ein erstes Mittel (2), mit dem der Hubhebel (1) drehbar und in einer Kulisse (3) verschieblich gelagert ist,
- ein zweites Mittel (9), das mit einer Nockenwelle (6), die den Hubhebel (1) antreibt, zusammenwirkt und
- eine Arbeitskurve (4)
aufweist,
- Mindestens einem dritten Mittel (5), das mit dem Hubhebel (1) zusammenwirkt und diesen in der Kulisse verschiebt,
- Einer Nockenwelle (6), die mit dem zweiten Mittel (9) des Hubhebels (1) zusammenwirkt und diesen antreibt,
- Einem Ventil (8), das mit der Arbeitskurve (4) des Hubhebels (1) zusammenwirkt und von diesem bewegt wird.

2. Mechanisch regelbare Ventilhubverstellung mit:
- Einem Hubhebel (1), der
- ein erstes Mittel (2), mit dem der Hubhebel (1) drehbar und in einer Kulisse (3) verschieblich gelagert ist,
- ein zweites Mittel (9), das mit einer Nockenwelle (6), die den Hubhebel (1) antreibt, zusammenwirkt und
- eine Arbeitskurve (4)
aufweist,
- Mindestens einem dritten Mittel (5), das mit dem Hubhebel (1) zusammenwirkt und diesen in der Kulisse verschiebt,
- Einer Nockenwelle (6), die mit dem zweiten Mittel (9) des Hubhebels (1) zusammenwirkt und diesen rein rotatorisch antreibt,
- Einem Rollenschlepphebel (7), der mit der Arbeitskurve (4) des Hubhebels (1) zusammenwirkt und von diesem angetrieben wird,
- Einem Ventil (8), das mit dem Rollenschlepphebel zusammenwirkt und von diesem bewegt wird.

3. Ventilhubverstellung nach Anspruch 1 oder 2, **dadurch gekennzeichnet, daß** sie zwei dritte Mittel (5) aufweist, wobei ein Mittel eine Exzenterwelle und das andere Mittel vorzugsweise eine Rückstellfeder ist.

4. Ventilhubverstellung nach Anspruch 3, **dadurch gekennzeichnet, daß** die Exzenterwelle durch einen E-Motor, Schrittmotor oder ein Schnecken- oder Zahnradgetriebe verschoben wird.

5. Ventilhubverstellung nach einem der Ansprüche 1 bis 4, **dadurch gekennzeichnet, daß** die Mittelachse (13) des zweiten Mittels (9) auf derselben horizontalen Ebene angeordnet ist wie die Mittelachse (10) der Nockenwelle (6).

6. Ventilhubverstellung nach einem der Ansprüche 1 bis 4, **dadurch gekennzeichnet, daß** die Mittelachse (13) des zweiten Mittels (9) unterhalb der Mittelachse (10) der Nockenwelle (6) angeordnet ist.

7. Ventilhubverstellung nach einem der Ansprüche 1 bis 6, **dadurch gekennzeichnet, daß** das erste Mittel (2) und/oder das zweite Mittel (9) eine Rolle ist.

8. Ventilhubverstellung nach einem der Ansprüche 1 bis 7, **dadurch gekennzeichnet, daß** das Ventil ein Einlaßventil eines Verbrennungsmotors ist.

9. Verbrennungsmotor, **dadurch gekennzeichnet, daß** er mindestens 4, vorzugsweise 6, 8 oder 12 Ventilhubverstellungen gemäß einem der Ansprüche 1 bis 8 aufweist.

10. Verfahren zur Steuerung des Hubes eines Einlaßventiles eines Verbrennungsmotors unter Verwendung einer Ventilhubverstellung nach einem der Ansprüche 1 bis 8, **dadurch gekennzeichnet, daß** der Hubhebel (1) entsprechend der Leistungsanforderung an den Verbrennungsmotor in der Kulisse (3) verschoben wird.

11. Verfahren nach Anspruch 10, **dadurch gekennzeichnet, daß** bei Teillast des Verbrennungsmotors der Hubhebel (1) so verschoben wird, daß der erste Teil (11) der Arbeitskurve (4) mit dem Ventil zusammenwirkt.

12. Verfahren nach Anspruch 10, **dadurch gekennzeichnet, daß** bei Vollast des Verbrennungsmotors der Hubhebel (1) so verschoben wird, daß der zweite Teil (12) der Arbeitskurve (4) mit dem Ventil oder dem Rollenschlepphebel (7) zusammenwirkt.

## Claims

1. Mechanically regulated valve stroke adjuster having:
- A lifting lever (1) displaying
- a first means (2) by which the lifting lever (1) is mounted in rotating fashion and in sliding fashion in a guide block (3),
- a second means (9) which interacts with a camshaft (6) that drives the lifting lever (1), and
- a working curve (4),
- At least one third means (5) which interacts with the lifting lever (1) and displaces it in the guide block,
- A camshaft (6) which interacts with the second means (9) of the lifting lever (1) and drives it,
- A valve (8) which interacts with the working curve (4) of the lifting lever (1) and is moved by it.

2. Mechanically regulated valve stroke adjuster having:
- A lifting lever (1) displaying
- a first means (2) by which the lifting lever (1) is mounted in rotating fashion and in sliding fashion in a guide block (3),
- a second means (9) which interacts with a camshaft (6) that drives the lifting lever (1), and
- a working curve (4),
- At least one third means (5) which interacts with the lifting lever (1) and displaces it in the guide block,
- A camshaft (6) which interacts with the second means (9) of the lifting lever (1) and drives it in pure rotatory fashion,
- A cam follower with roller (7) which interacts with the working curve (4) of the lifting lever (1) and is driven by the latter,
- A valve (8) which interacts with the cam follower with roller (7) and is moved by it.

3. Valve stroke adjuster as per Claim 1 or 2, **characterised in that** it displays two third means (5), where one means is an eccentric shaft and the other means is preferably a return spring.

4. Valve stroke adjuster as per Claim 3, **characterised in that** the eccentric shaft is driven by an electric motor, stepping motor or a worm or toothed-wheel gear.

5. Valve operating mechanism as per one of Claims 1 to 4, **characterised in that** the centre axis (13) of the second means (9) is located on the same horizontal plane as the centre axis (10) of the camshaft (6).

6. Valve operating mechanism as per one of Claims 1 to 4, **characterised in that** the centre axis (13) of the second means (9) is located below the centre axis (10) of the camshaft (6).

7. Valve operating mechanism as per one of Claims 1 to 6, **characterised in that** the first means (2) and/or the second means (9) is a roller.

8. Valve operating mechanism as per one of Claims 1 to 7, **characterised in that** the valve is an intake valve of an internal-combustion engine.

9. Internal-combustion engine, **characterised in that** it displays at least 4, preferably 6, 8 or 12, valve operating mechanisms according to one of Claims 1 to 8.

10. Method for controlling the stroke of an intake valve of an internal-combustion engine using a valve operating mechanism according to one of Claims 1 to 8, **characterised in that** the lifting lever (1) is displaced in the guide block (3) in accordance with the power demand on the internal-combustion engine.

11. Method as per Claim 10, **characterised in that**, when operating at part load of the internal-combustion engine, the lifting lever (1) is displaced in such a way that the first part (11) of the working curve (4) interacts with the valve.

12. Method as per Claim 10, **characterised in that**, when operating at full load of the internal-combustion engine, the lifting lever (1) is displaced in such a way that the second part (12) of the working curve (4) interacts with the valve or the cam follower with roller (7).

## Revendications

1. Dispositif de levée de soupape réglable mécaniquement comportant :
- un levier de levée (1), qui comprend
- un premier moyen (2) avec lequel le levier de levée (1) est mobile autour d'un axe et tourne sur des paliers dans une coulisse,
- un deuxième moyen (9) qui agit de manière concourante avec un arbre à cames (6), qui entraîne le levier de levée (1), et
- une courbe de travail (4),
- au moins un troisième moyen (5) qui agit de manière concourante avec le levier de levée (1) et déplace celui-ci dans la coulisse,
- un arbre à cames (6), qui agit ensemble avec le deuxième moyen (9) du levier de levée (1) et entraîne celui-ci,
- une soupape (8) qui agit ensemble avec la courbe de travail (4) du levier de levée (1) et est mise en mouvement par celui-ci.

2. Dispositif de levée de soupape réglable mécaniquement comportant :
- un levier de levée (1), qui comprend
- un premier moyen (2) avec lequel le levier de levée (1) est mobile autour d'un axe et tourne sur des paliers dans une coulisse,
- un deuxième moyen (9) qui agit ensemble avec un arbre à cames (6), qui entraîne le levier de levée (1), et
- une courbe de travail (4),
- au moins un troisième moyen (5) qui agit ensemble avec le levier de levée (1) et déplace celui-ci dans la coulisse,
- un arbre à cames (6), qui agit ensemble avec le deuxième moyen (9) du levier de levée (1) et entraîne celui-ci simplement en rotation,
- un levier d'entraînement à rouleaux (7), qui agit ensemble avec la courbe de travail (4) et est entraînée par celui-ci,
- une soupape (8) qui agit ensemble avec le levier d'entraînement à rouleaux et est mise en mouvement par celui-ci.

3. Dispositif de levée de soupape selon la revendication 1 ou 2, **caractérisé en ce qu'**il comporte deux troisièmes moyens (5), dont l'un est un arbre excentrique et l'autre est de préférence un ressort de rappel.

4. Dispositif de levée de soupape selon la revendication 3, **caractérisé en ce que** l'arbre excentrique est déplacé par un moteur électrique, un moteur pas à pas, ou un engrenage à vis sans fin ou à roue dentée.

5. Dispositif de levée de soupape selon une des revendications de 1 à 4, **caractérisé en ce que** l'axe médian (13) du deuxième moyen (9) est disposé sur le même plan horizontal que l'axe médian (10) de l'arbre à cames (6).

6. Dispositif de levée de soupape selon une des revendications de 1 à 4, **caractérisé en ce que** l'axe médian (13) du deuxième moyen (9) est disposé sur un plan inférieur à l'axe médian (10) de l'arbre à cames (6).

7. Dispositif de levée de soupape selon une des revendications de 1 à 6, **caractérisé en ce que** le premier moyen (2) et/ou le second moyen (9) sont des rouleaux.

8. Dispositif de levée de soupape selon une des revendications de 1 à 7, **caractérisé en ce que** la soupape est une soupape d'admission d'un moteur à combustion interne.

9. Moteur à combustion interne, **caractérisé en ce qu'**il comporte au moins 4, de préférence 6, 8 ou 12 dispositifs de levée de soupape selon une des revendications de 1 à 8.

10. Procédé de régulation de la levée d'une soupape d'admission d'un moteur à combustion interne réalisé en utilisant un dispositif de levée de soupape selon une des revendications de 1 à 8, **caractérisé en ce que** le levier de levée (1) est déplacé dans la coulisse en fonction de la demande de performance transmise au moteur à combustion interne.

11. Procédé selon la revendication 10, **caractérisé en ce qu'**à charge partielle du moteur à combustion interne, le levier de levée (1) est déplacé de telle manière que la première partie (11) de la courbe de travail (4) agit ensemble avec la soupape.

12. Procédé selon la revendication 10, **caractérisé en ce qu'**à pleine charge du moteur à combustion interne, le levier de levée (1) est déplacé de telle manière que la deuxième partie (12) de la courbe de travail (4) agit ensemble avec la soupape ou le levier d'entraînement à rouleaux (7).
